# FASCICULE DE BREVET EUROPEEN

(11) **EP 0 320 380 B1**
(45) Date de publication et mention de la délivrance du brevet: **27.05.1992**
(21) Numéro de dépôt: 88403107.1
(22) Date de dépôt: 07.12.1988
(51) Int. Cl.: B27F 7/17, B31B 1/68

(54) **Machine à agrafer à tête d'agrafage oscillante**
Maschine zum Zusammenheften mit einem schwingenden Hefterkopf
Machine for stapling with an oscillating stapler head

(30) Priorité: 09.12.1987 FR 8717127
(43) Date de publication de la demande: 14.06.1989
(73) Titulaire: SOCIETE DE DEVELOPPEMENT DE MATERIELS D'EMBALLAGE SODEME, F-11000 Carcassonne (FR)
(72) Inventeur: Vincent, Rémy, F-49220 Pruille (FR)
(74) Mandataire: Chauchard, Robert

(56) Documents cités:
- DE-A- 3 221 067
- DE-A- 3 443 376
- DE-B- 1 103 120
- FR-A- 2 170 345
- FR-A- 2 380 854
- US-A- 1 886 971

## Description

La présente invention se rapporte à une machine à agrafer, destinée en particulier à l'assemblage d'éléments plans, notamment de flans en carton dans le cadre de la fabrication de caisses d'emballage, cette machine comprenant un plan d'appui sur lequel les éléments à agrafer sont appelés à défiler et un dispositif d'agrafage oscillant monté sur le bâti de la machine, face au plan d'appui, et accouplé à un mécanisme d'actionnement apte à le faire pivoter dans un sens et dans l'autre, autour d'une axe principal sensiblement perpendiculaire à la direction de défilement des éléments à agrafer et dans les limites d'une plage angulaire d'amplitude variable.

Dans les chaînes de fabrication de caisses d'emballage en carton, on utilise presque exclusivement des machines à agrafer à tête oscillante, simple ou double, qui permettent d'agrafer les flans en carton sans interruption de leur mouvement de défilement continu sous la tête d'agrafage, c'est-à-dire sans réduction de la cadence de travail de la chaîne de fabrication.

Il s'avère toutefois nécessaire, de temps à autre, de modifier l'amplitude de la plage de pivotement de la tête d'agrafage en fonction de différents paramètres et notamment de la vitesse de défilement des flans à agrafer, qu'il peut être nécessaire de faire varier suivant l'écartement souhaité entre deux agrafes ou deux groupes d'agrafes successifs. Cette modification d'amplitude ne peut à l'heure actuelle être obtenue que par des réglages manuels, effectués à l'aide d'une clé, sur le mécanisme d'actionnement de la tête d'agrafage, pour par exemple modifier l'excentricité du maneton de la manivelle d'entraînement.

Or, ces réglages, qui sont longs et complexes au point de dépasser souvent la compétence du conducteur de la machine à agrafer, ont pour inconvénient supplémentaire d'imposer un arrêt prolongé de cette machine et donc de l'ensemble de la chaîne de fabrication, ce qui est tout à fait incompatible avec les cadences élevées de production que l'on cherche à obtenir.

La présente invention se propose de remédier à tous ces inconvénients et, pour ce faire, elle propose une machine à agrafer du type précité, qui se caractérise en ce qu'elle comprend des moyens pour faire varier l'amplitude de la plage de pivotement du dispositif d'agrafage, moyens qui consistent en un mécanisme de réglage de la distance de l'axe principal de pivotement du dispositif d'agrafage, par rapport au plan d'appui des éléments à agrafer.

Dans une machine à agrafer dans laquelle le dispositif d'agrafage est accouplé à son mécanisme d'actionnement par une bielle de commande, le mécanisme de réglage comprend, selon un mode de réalisation préféré de l'invention, un manchon de guidage dans lequel la bielle est insérée à coulissement libre, un bras de positionnement sur lequel le manchon de guidage est monté pivotant autour d'un axe constituant l'axe principal de pivotement du dispositif d'agrafage, ce bras étant articulé sur le bâti de la machine, autour d'un second axe parallèle audit axe principal de pivotement et distant de ce dernier, et des moyens de commande accouplés au bras de positionnement pour l'amener et l'immobiliser dans une position angulaire choisie.

Avantageusement, lesdits moyens de commande comprennent un moteur électrique entraînant en rotation au moins un organe vissé sur une tige filetée respective articulée au bras de positionnement, en un point situé entre l'axe principal de pivotement et le second axe.

Comme on le comprendra aisément, la technique de réglage de la plage du mouvement oscillant du dispositif d'agrafage, consistant à rapprocher ou à éloigner du plan d'appui des éléments à agrafer l'axe de pivotement principal de ce dispositif, est d'une mise en oeuvre bien plus simple et rapide que les interventions manuelles qu'il était jusqu'alors nécessaire de pratiquer directement dans le mécanisme d'actionnement du dispositif d'agrafage.

Exécuté à l'aide du mécanisme conforme au mode de réalisation préféré de l'invention, ce réglage peut en outre se faire dans le cours du fonctionnement de la machine à agrafer, puisque le manchon de guidage peut glisser le long de la bielle de commande sans entraver son mouvement oscillant. Le mécanisme de réglage selon l'invention garantit donc une souplesse d'adaptation optimale dans une chaîne de fabrication de cartons d'emballage, sans pour autant affecter le débit ou la cadence de production de cette dernière.

La présente invention offre en outre l'avantage d'une possibilité d'automatisation du réglage de la plage de pivotement du dispositif d'agrafage, que l'on pourra obtenir de plaçant le moteur électrique d'entraînement du bras de positionnement, sous la commande par exemple d'un détecteur de la vitesse de défilement des éléments à agrafer.

Une machine à agrafer conforme au mode de réalisation préféré de la présente invention va maintenant être décrite plus en détails, mais uniquement à titre d'exemple non-limitatif, en référence aux dessins annexés dans lesquels :
. la figure 1 est une vue de côté, avec arrachements, de la partie haute de cette machine à agrafer ;
. la figure 2 est une vue en couple agrandie, selon la ligne II-II de la figure 1 ;
. la figure 3 est une vue en coupe agrandie, selon la ligne III-III de la figure 2 ; et
. la figure 4 est un schéma de principe en perspective de la machine de la figure 1.

La machine à agrafer selon l'invention est construite autour d'un bâti 1 qui, d'une manière connue en soi, porte une tête d'agrafage 2, simple ou double (représentée en pointillés), suspendue au-dessus d'un plan d'appui horizontal 3 (représenté en traits mixtes), défini par des chaînes à taquets ou des courroies souples classiques. Les éléments à assembler mutuellement par agrafage, en l'occurrence des flans en carton, parviennent sur ce plan d'appui en provenance du post qui précède, à savoir la plieuse, et défilent en continu sous la tête d'agrafage 2 sous l'effet d'entraînement des chaînes ou des courroies. La tête d'agrafage 2 agit cycliquement, pour poser à chaque fois une agrafe ou une paire d'agrafes sur deux flans à assembler, sous la commande d'un mécanisme d'actionnement à excentrique (non représenté) calé sur l'arbre rotatif 4 monté en partie haute du bâti 1.

Pour pouvoir exercer son action tout en suivant le mouvement de défilement continu des flans à assembler, la tête d'agrafage 2 peut, d'une manière également connue en soi, osciller dans la direction D de ce mouvement. Pour ce faire, elle est fixée à un bloc de support 5 articulé au bas de quatre bras de suspension, dont deux seulement 6, 7 sont visibles sur la figure 1, ces bras 6, 7 étant eux-mêmes articulés en 8 et 9 au bâti 1 de la machine. A l'arrière de la tête d'agrafage 2, une palette de rivetage 10 est suspendue de la même façon au bâti 1, par l'intermédiaire de quatre bras 11, 12 (représentés en partie) et est en outre reliée, par des liaisons articulées 13, au bloc de support 5 de la tête d'agrafage, pour suivre le mouvement oscillant de cette dernière.

Ce mouvement oscillant de la tête d'agrafage est plus précisément produit par une bielle de commande 14 qui, sous la commande d'un mécanisme d'actionnement à excentrique 14 calé sur l'arbre rotatif 4 (représenté dans un arrachement du bâti sur la figure 1), peut pivoter, dans un sens et dans l'autre, autour d'un axe horizontal X sensiblement perpendiculaire à la direction d'avance D des éléments à agrafer. L'articulation 16 entre la bielle de commande 14 et son mécanisme d'actionnement 15 est en outre soutenue par un levier coudé 17, lui-même articulé au bâti. Par son extrémité inférieure, la bielle de commande 14 est accouplée, par une liaison articulée 18, à l'avant du bloc de support 5 de la tête d'agrafage.

Selon la caractéristique première de la présente invention, un mécanisme est prévu pour régler l'amplitude de la plage de pivotement ou du mouvement oscillant de la bielle de commande 14 et, par conséquent, du dispositif d'agrafage constitué par la tête d'agrafage 2 et la palette de rivetage 10 qui se prolonge sous cette dernière pour coopérer avec elle.

Dans le mode de réalisation exemplifié, ce mécanisme de réglage comprend un bras de positionnement 19 dont une première extrémité est articulée sur la bâti 1, autour d'une axe Y parallèle à l'axe de pivotement X de la bielle 14. Le bras 19, qui est en fait formé essentiellement de deux branches parallèles 20, 21, porte, à sa seconde extrémité, un manchon de guidage 22 (représenté dans un arrachement de la figure 1) monté à pivotement, entre ces deux branches, par deux tourillons latéraux 23, 24 (voir figure 2) qui définissent l'axe de pivotement X, ce manchon 22 recevant à coulissement libre la bielle de commande 14. Par ailleurs, le bras de positionnement 19 est, à sa partie médiane, suspendu, par deux tiges de liaison verticales articulées 25, à une mécanisme de commande de sa position angulaire, représenté schématiquement sur la figure 4, les deux tiges de liaison 25 étant articulées en 25a sur le bras 9.

Pour l'essentiel, ce mécanisme de commande comprend un petit moteur électrique 26 entraînant, par l'intermédiaire d'une transmission 27, 28, une première poulie horizontale 29 dont le moyeu est vissé sur un tige filetée verticale 30, articulée, par son extrémité inférieure, au sommet de l'une des tiges de liaison 25, comme indiqué en 31 sur la figure 1. Une courroie 32 passe autour de la poulie 29 et d'une seconde poulie horizontale 33 dont le moyeu est vissé sur une seconde tige filetée 34, parallèle à la première et articulée au sommet de la seconde tige de liaison 25. Les poulies 29, 33 et la courroie 32 peuvent bien entendu être remplacées respectivement par des roues dentées et une chaîne.

On comprendra que, dans le mécanisme de commande ainsi conçu, une rotation du moteur électrique 26, dans un sens ou dans l'autre, provoquera un pivotement vers le haut ou vers le bas du bras de positionnement 19 qui, par suite, relèvera ou abaissera le manchon de guidage 22 par coulissement le long de la bielle de commande 14 et ce, même si cette dernière est en train d'osciller.

De la sorte, on peut, sans interrompre le fonctionnement de la machine à agrafer, régler très facilement la position en hauteur de l'axe de pivotement X de la bielle 14, et, par voie de conséquence, l'amplitude de la plage du mouvement oscillant du dispositif d'agrafage 2, 10.

La figure 2 montre les détails de structure du manchon de guidage 22. Pour que soit simplifié son montage autour de la bielle de commande 14, ce manchon de guidage 22 est constitué de deux pièces, à savoir une coque principale 35 qui porte les deux tourillons latéraux 23, 24 et un couvercle 36 que l'on assemble par des vis 37, 38 à la coque 35, après mise en place de la bielle de commande 14 à l'intérieur de cette dernière.

La coque 35 et le couvercle 36 délimitent, après assemblage, une cavité de coulissement 39 de section transversale rectangulaire. La bielle 14 s'applique uniquement contre les quatre coins de cette cavité 39 par quatre portées longitudinales 40 formant une seule pièce avec une âme centrale 41 en forme de H. Cet usinage spécial de la bielle de commande 14, qui a pour but de minimiser les frottements, sera en principe limité au tronçon de celle-ci, sur lequel le manchon 22 est appelé à coulisser (voir figure 1). Il sera bon toutefois d'ajourer ou d'évider la partie restante de la bielle 14 pour en réduire l'inertie.

En revenant à la figure 1, on peut encore voir qu'une clavette de rattrapage de jeu 43 en forme de coin, est retenue, sur la face intérieure de forme correspondante du couvercle 36 du manchon de guidage 22, par un ensemble vis-écrou 44 réunissant deux prolongements extérieurs 45, 46 de ces deux pièces. C'est en fait cette clavette 43 qui délimite, avec la coque 35, la cavité de coulissement 39 du manchon de guidage. L'utilisation de la clavette de rattrapage de jeu 43 évite la nécessité d'un dimensionnement précis de la cavité 39.

## Revendications

1. Machine à agrafer, destinée en particulier à l'assemblage d'éléments plans, notamment de flans en carton dans le cadre de la fabrication de caisses d'emballage, cette machine comprenant un plan d'appui (3) sur lequel des éléments à agrafer sont appelés à défiler et un dispositif d'agrafage oscillant (2, 10) monté sur la bâti de la machine, face au plan d'appui, et accouplé à un mécanisme d'actionnement (15) apte à le faire pivoter dans un sens et dans l'autre, autour d'un axe principal (X) sensiblement perpendiculaire à la direction de défilement (D) des éléments à agrafer et dans les limites d'une plage angulaire d'amplitude variable, cette machine à agrafer étant caractérisée en ce qu'elle comprend des moyens pour faire varier l'amplitude de la plage de pivotement du dispositif d'agrafage (2, 10), moyens qui consistent en un mécanisme de réglage de la distance de l'axe principal de pivotement (X) du dispositif d'agrafage (2, 10), par rapport au plan d'appui (3) des éléments à agrafer.

2. Machine à agrafer selon la revendication 1, caractérisée en ce que le dispositif d'agrafage (2, 10) est accouplé à son mécanisme d'actionnement (15) par une bielle de commande (14) et en ce que ledit mécanisme de réglage comprend un manchon de guidage (22) dans lequel la bielle (14) est insérée à coulissement libre, un bras de positionnement (19) sur lequel de manchon de guidage est monté pivotant autour d'un axe constituant l'axe principal de pivotement (X) du dispositif d'agrafage (2, 10), ce bras (19) étant articulé sur le bâti (1) de la machine, autour d'un second axe (Y) parallèle audit axe principal de pivotement et distant de ce dernier, et des moyens de commande accouplés au bras de positionnement (19) pour l'amener et l'immobiliser dans une position angulaire choisie.

3. Machine à agrafer selon la revendication 2, caractérisée en ce que lesdits moyens de commande comprennent un moteur électrique (26) entraînant en rotation au moins un organe (29, 33) vissé sur une tige filetée respective (30, 34) articulée au bras de positionnement (19), en un point situé entre l'axe principal de pivotement (X) et le second axe (Y).

4. Machine à agrafer selon la revendication 2 ou 3, caractérisée en ce que le manchon de guidage (22) est constitué de deux pièces, à savoir une coque principale (35) qui porte deux tourillons latéraux (23, 24) définissant l'axe principal de pivotement (X) et un couvercle (36) assemblé à la coque (35) pour définir avec celle-ci la cavité de coulissement (39) de la bielle de commande (14).

5. Machine à agrafer selon l'une quelconque des revendications 2 à 4, caractérisée en ce qu'une clavette amovible de rattrapage de jeu (43) en forme de coin, est retenue, sur une face intérieure de forme correspondante du manchon de guidage (22).

6. Machine à agrafer selon l'une quelconque des revendications 2 à 5, caractérisée en ce que la cavité de coulissement (39) du manchon de guidage (22) présente une section transversale rectangulaire et la bielle de commande (14) s'applique uniquement contre les quatre coins de cette cavité par quatre portées longitudinales (40) formant une seule pièce avec une âme centrale (41).

## Claims

1. Machine for stapling, intended in particular for the assembly of flat elements, in particular cardboard flongs within the context of the manufacture of packing cases, the said machine comprising a support surface (3) on which the elements to be stapled are to pass in succession, and an oscillating stapling device (2, 10) mounted on the frame of the machine, facing the support surface, and connected to a drive mechanism (15) for making it pivot in one direction and in the other about a main axis (X) substantially perpendicular to the direction of passage (D) of the elements to be stapled and within the limits of an angular range of variable amplitude, the said stapling machine being characterised in that it comprises means for varying the amplitude of the range of pivot of the stapling device (2, 10), which means consist of a mechanism for adjusting the distance of the main pivot axis (X) of the stapling device (2, 10) in relation to the support surface (3) of the elements to be stapled.

2. Machine for stapling according to Claim 1, characterised in that the stapling device (2, 10) is connected to its drive mechanism (15) by means of a control connecting slider (14) and in that the said adjustment mechanism comprises a guide sleeve (22) into which the connecting slider is inserted sliding freely, a positioning arm (19) on which the guide sleeve is mounted pivoting about an axis constituting the main pivot axis (X) of the stapling device (2, 10), which arm (19) is hinged onto the frame (1) of the machine, about a second axis (Y) parallel to the main pivot axis and remote from the latter, and control means connected to the positioning arm (19) to convey it and immobilise it in a chosen angular position.

3. Machine for stapling according to Claim 2, characterised in that the said control means comprise an electric motor (26) bringing into rotation at least one member (29, 34) screwed onto a respective threaded shank (30, 34) hinged onto the positioning arm (19) at a point situated between the main pivot axis (X) and the second axis (Y).

4. Machine for stapling according to Claim 2 or 3, characterised in that the guide sleeve (22) is composed of two pieces, being a main body (35) bearing two lateral pivot pins (23, 24) defining the main pivot axis (X), and a cover (36) assembled on the body (35) to define with the latter the sliding cavity (39) of the control connecting slider (14).

5. Machine for stapling according to any one of Claims 2 to 4, characterised in that a removable cotter pin for the taking up of play (43) in the form of a wedge is held on an inner surface of corresponding shape of the guide sleeve (22).

6. Machine for stapling according to any one of Claims 2 to 5, characterised in that the sliding cavity (39) of the guide sleeve (22) has a rectangular transverse section and the control connecting slider (14) is only applied against the four corners of this cavity by four longitudinal bearing surfaces (40) forming a single piece with a central core (41).

## Patentansprüche

1. Maschine zum Zusammenheften von vor allem flachen Teilen, insbesondere von Kartonzuschnitten im Rahmen der Verpakkungskästen-Herstellung, mit einer Auflagefläche (3), auf welcher die zu heftenden Teile vorbeiwandern, und mit einer schwingenden Hefteinrichtung (2,10), die auf dem Maschinengestell gegenüber der Auflagefläche montiert und mit einem Betätigungsmechanismus (15) in der Weise gekoppelt ist, daß sie um eine im wesentlichen senkrecht zur Wanderbewegung (D) der zusammenzuheftenden Teile verlaufende Hauptachse (X) hin und her zu schwenken ist, und zwar innerhalb der Grenzen eines Winkelbereichs mit verstellbarer Amplitude, **dadurch gekennzeichnet,** daß die Maschine Mittel zum Variieren der Amplitude des Schwenkbereichs der Hefteinrichtung (2,10) aufweist, wobei diese Mittel einen Mechanismus zum Verändern des Abstandes der Hauptachse (X) für die Schwenkbewegung der Hefteinrichtung (2,10) aufweisen, und zwar in Bezug auf die Abstützebene (3) der zusammenzuheftenden Teile.

2. Maschine zum Zusammenheften nach Anspruch 1, **dadurch gekennzeichnet,** daß die Hefteinrichtung (2,10) mit ihrem Betätigungsmechanismus (15) über eine Steuerstange (14) verbunden ist und daß der Steuermechanismus eine Führungsbüchse (22) aufweist, in welcher die Steuerstange (14) mit freiem Gleitbewegungsspiel geführt ist, wobei ein Positionierarm (19) vorgesehen ist, auf welchem die Führungsbüchse um eine die Hauptschwenkachse (X) der Hefteinrichtung (2,10) bildende Achse schwenkbeweglich gelagert ist, und daß weiterhin der Positionierarm (19) am Maschinengestell (1) um eine zweite Achse (Y) schwenkbeweglich gelagert ist, die parallel zur Hauptschwenkachse und im Abstand zu ihr verläuft, und daß schließlich mit dem Positionierarm (19) Steuermittel verbunden sind, um ihn in eine bestimmte gewünschte Winkelposition zu bringen bzw. ihn darin zu halten.

3. Maschine zum Zusammenheften nach Anspruch 2, **dadurch gekennzeichnet,** daß die Steuermittel einen Elektromotor (26) aufweisen, der wenigstens ein Organ (29,33) drehanzutreiben erlaubt, das auf einer Gewindestange (30 bzw. 34) schraubverstellbar sitzt, die mit dem Positionierarm (19) an einer zwischen der Hauptschwenkachse (X) und der zweiten Achse (Y) gelegenen Stelle schwenkbeweglich verbunden ist.

4. Maschine zum Zusammenheften nach Anspruch 2 oder 3, da**durch gekennzeichnet,** daß die Führungsbüchse (22) aus zwei Teilen besteht, nämlich einem Hauptkörper (35), der zwei seitliche, die Hauptschwenkachse (X) bildende Lagerzapfen (23,24) trägt, und einem mit dem Hauptkörper (35) in solcher Weise verbundenen Deckel (36), daß zwischen beiden ein Gleitraum (39) für die Steuerstange (14) gebildet ist.

5. Maschine zum Zusammenheften nach einem der Ansprüche 2 bis 4, **dadurch gekennzeichnet,** daß in der Führungsbüchse (22) ein nachstellbarer Keil (43) in Form eines Winkels auswechselbar angeordnet ist.

6. Maschine zum Zusammenheften nach einem der Ansprüche 2 bis 5, **dadurch gekennzeichnet,** daß der in der Führungsbüchse (22) vorhandene Gleitraum (39) einen rechteckförmigen Querschnitt besitzt und die Steuerstange (14) sich darin an den vier Ecken dieses Gleitraums abstützt, und zwar über an ihr vorhandene, einstückig an ihrer zentralen Seele (41) angeformte vier längsverlaufende Laufrippen (40).
